# EUROPÄISCHE PATENTSCHRIFT

(11) **EP 0 773 606 B1**
(45) Veröffentlichungstag und Bekanntmachung des Hinweises auf die Patenterteilung: **08.08.2001**
(21) Anmeldenummer: 96115720.3
(22) Anmeldetag: 01.10.1996
(51) Int. Cl.: H01R 24/06, H01R 4/20

(54) **Schutzkontaktstecker mit einer Einführhilfe für die Anschlussbuchse des Schutzleiters**
Protective contact plug with insertion aid at the connection socket for the earth conductor
Fiche a contact de protection avec une aide d'entree sur la douille de raccordement du conducteur de protection

(30) Priorität: 10.11.1995 DE 19543235
(43) Veröffentlichungstag der Anmeldung: 14.05.1997
(62) Teilanmeldung aus: 98124117.7
(73) Patentinhaber: Taller GmbH, D-76337 Waldbronn (DE)
(72) Erfinder: Waible, Thomas, 76337 Waldbronn (DE)
(74) Vertreter: Pietruk, Claus Peter, Dipl.-Phys.

(56) Entgegenhaltungen:
- EP-A- 0 328 992
- EP-A- 0 332 034
- EP-A- 0 391 298
- EP-A- 0 452 760
- EP-A- 0 452 761
- FR-A- 2 538 625

## Beschreibung

Die vorliegende Erfindung bezieht sich auf einen Schutzkontaktstecker nach dem Oberbegriff des Patentanspruchs 1. Ein Schutzkontaktstecker dieser Art ist Gegenstand des Patents DE 38 07 716 C2.

Auch wenn sich dieser Stecker bereits außerordentlich gut bewährt und weitgehend durchgesetzt hat, so hat es sich doch gezeigt, daß noch Modifikationen möglich sind, und zwar im Hinblick auf die sogenannte Einführhilfe für den Schutzleiteranschluß der Verbraucherleitung. Bei der konstruktiven Lösung nach dem Patent DE 38 07 716 C2 besteht diese Einführhilfe von der Prinziplösung her aus einem separaten Formteil, das der Anschlußbuchse für den Schutzleiter gegenüber liegt; die im Patent DE 38 07 716 C2 offenbarte konkrete Lösung besteht darin, daß der Einführtrichter direkt am entsprechenden Steg der Steckerbrücke angeformt ist, und so der Anschlußbuchse für den Schutzleiter gegenüber liegt.

Die Aufgabe der vorliegenden Erfindung besteht darin, die vorbekannte Steckerbrücke mechanisch unter Vereinfachung ihrer Herstellung weiter zu verbessern.

Die Lösung dieser Aufgabe wird Anspruch 1 definiert.

Diese Prinziplösung hat statisch gesehen insoweit Vorteile, daß sie ein in sich geschlossenes Gebilde als Steckerbrücke definiert, das beim Umspritzen mit Kunststoff eine sehr hohe Stabilität aufweist.

Die Steckerbrücke 1 gemäß der Darstellung besteht im wesentlichen aus einem U-förmigen Formteil 10 aus hartelastischem Kunststoff. Die beiden Schenkel 11, 12 des U begrenzen einen Freiraum 13 und sind über einen Verbindungssteg 14 (Grundplatte der Steckerbrücke 1) miteinander verbunden.

Die soweit bezüglich der mechanischen Grundform beschriebene Stekkerbrücke 1 ist elektrisch wie folgt bestückt: An der Außenseite der Grundplatte 14 ragen in genormten Abstand zueinander und mit genormter Länge Kontaktstifte 15 nach außen (mit denen der Stecker letztlich in eine Netzsteckdose eingeführt wird). Die Kontaktstifte 15 sitzen fest in entsprechenden Bohrungen der Grundplatte 14 und sie sind (am zweiten Ende) rückseitig soweit verlängert, daß sie in Form von hohlzylindrischen Anschlußstiften 16 in den Freiraum 13 des U-förmigen Formteils 10 ragen. Mit diesen Anschlußstiften 16 werden letztlich die Stromleiter einer Verbraucherleitung mechanisch verbunden, insbesondere angecrimpt oder angequetscht.

Das elektrische System wird durch einen Schutzleiter vervollständigt, der als teil der Verbraucherleitung mit einer Anschlußbuchse 19 verbunden ist. Die Anschlußbuchse 19 des Schutzleiters ist Teil einer an den Außenseiten der Schenkel 11, 12 des U-förmigen Formteils liegenden Erdungsfeder 20, die beim Einstecken des Schutzkontaktsteckers in eine Netzsteckdose diese mit einer sich im anschließenden Gerät befindlichen Kupplung verbindet, so daß der Schutzleiter der Verbraucherleitung und damit das Gerät selbst Erdschluß haben.

Die soweit beschriebene Steckerbrücke 1 ist Stand der Technik. Beim Umspritzen dieser Steckerbrücke zwecks Endfertigung des Schutzkontaktsteckers können nun Probleme dahingehend auftreten, daß es bei seitlich abstehenden Einzeldrähtchen der Stromleiter und des Schutzleiters vorkommen kann, daß diese bis nach außen durch den gespritzten Steckerkopf reichen und somit eine Gefahrenquelle bilden.

Um dieses Risiko gänzlich auszuschalten und sicher zu gewährleisten, daß die Einzeldrähtchen sicher eingefangen werden, ist die Steckerbrücke 1 mit der Erdungsfeder 20 dem Patent DE 38 07 716 C2 gemäß so ausgebildet, daß den Anschlußstiften 16 und der Anschlußbuchse 19 eine konische Einführhilfe für die Leiterenden der Stromleiter und des Schutzleiters vorgesetzt ist. Gemäß der vorliegenden Weiterbildung ist diese Einführhilfe für den Schutzleiter wie folgt verifiziert:

Zwischen den beiden das U-förmige Formteil 10 begrenzenden Schenkeln 11, 12 erstreckt sich ein Steg 21, der fest mit den beiden Schenkeln 11, 12 verbunden ist. Der Steg 21 verläuft parallel zur Grundplatte (Verbindungssteg) 14 und er liegt der Anschlußbuchse 19 für den Schutzleiter gegenüber; der Steg 21 bildet somit eine Überdachung für die Anschlußbuchse 19. Der Steg 21 bildet darüber hinaus gemeinsam mit den beiden Schenkeln 11, 12 und der Grundplatte 14 ein in sich geschlossenes viereckiges Modul.

Ein wesentliches Teilmerkmal des erfindungsgemäßen Stegs 21 ist eine koaxial zur zugehörigen Anschlußbuchse 19 liegende konische Durchgangsbohrung 24, deren kleinerer Durchmesser der Stirnseite der Anschlußbuchse 19 gegenüber liegt. So ergibt sich zur freien Seite des Stegs 21 hin eine trichterförmige Erweiterung, über die sich das abisolierte Leitungsende des Schutzleiters leicht und sicher in die Anschlußbuchse 19 einführen läßt.

Für den Fall, daß wider Erwarten doch einmal ein Einzeldrähtchen des Schutzleiters abknicken und abstehen sollte, ist die Materialstärke des L-förmigen Formteils 21 im Bereich der Durchgangsbohrung 24 so gewählt, daß - der Länge der Abisolierung entsprechend - dieses Einzeldrähtchen sicher hinter der Oberkante der Durchgangsbohrung 24 verschwindet.

Der Schutzleiter läßt sich somit sicher mit Hilfe des L-förmigen Formteils 21 beziehungsweise der konischen Durchgangsbohrung 24 einführen und fixieren, beispielsweise durch quetschen beziehungsweise crimpen.

## Patentansprüche

1. Steckerbrücke (1) für einen Schutzkontaktstecker für an eine Netzsteckdose anschließbare elektrische Geräte, mit einer im wesentlichen U-förmigen Grundform (10) zur Aufnahme und Fixierung von Anschlußstiften (15) für die Stromleiter und einer Anschlußbuchse (19) für den Schutzleiter, welcher ein Einführtrichter vorgesetzt ist,
**dadurch gekennzeichnet, daß**
der Einführtrichter an einem zwischen den die U-förmige Grundform (10) begrenzenden Schenkeln verlaufenden und diese verbindenden Steg aus hartelastischem Material vorgesehen ist,
der mit einer Materialstärke im Bereich der Durchgangsbohrung derart, daß etwaig abknickende Einzeldrähte hinter der Durchgangsbohrungsoberkante verschwinden,
als integrierter Bestandteil der Steckerbrücke (1) parallel zur Grundplatte (10) angeordnet ist,
um so ein in sich geschlossenes, viereckiges Modul zu bilden.

## Claims

1. Plug bridge (1) for a safety contact plug for electrical appliances to be connected to a mains socket, with an essentially U-shaped basic moulding (10) for receiving and fixing contact pins (15) for the current conductors and a connecting sleeve (19) for the protective conductor, which is provided with a guide funnel,
characterised
in that the guide funnel is provided with a web of hard elastic material running between and connecting the arms delimiting the U-shaped basic moulding (10), which is arranged as an integral constituent part of the plug bridge (1) parallel to the base plate (10) and having a material thickness in the region of the through drilling which is such that any individual small break-away wires disappear behind the upper edge of the through drilling, thus forming a closed, rectangular module.

## Revendications

1. Pontet de fiche (1) pour une fiche à contact de protection pour appareils électriques à raccorder à une prise secteur, avec une forme de base essentiellement en U (10) servant au logement et à la fixation de broches de raccordement (15) pour les conducteurs de courant et d'une douille de raccordement (19) pour le conducteur de protection, laquelle est précédée d'un cône d'insertion,
caractérisé par le fait que
le cône d'insertion est prévu sur une entretoise en plastique dur s'étendant entre les branches délimitant la forme de base (10) et reliant celles-ci, dont l'épaisseur de matériau dans la zone de l'alésage traversant est telle que les brins individuels éventuellement pliés disparaissent derrière le bord supérieur de l'alésage traversant, faisant partie intégrante du pontet de fiche (1) et disposé parallèlement à la plaque de base (10) pour former un module carré fermé.
